# EUROPÄISCHE PATENTSCHRIFT

(11) **EP 1 327 707 B1**
(45) Veröffentlichungstag und Bekanntmachung des Hinweises auf die Patenterteilung: **24.05.2006**
(21) Anmeldenummer: 02025442.1
(22) Anmeldetag: 15.11.2002
(51) Int. Cl.: D01H 4/12

(54) **Verfahren zur Herstellung eines Grundkörpers für die Stützscheibe einer OE-Rotorlagerung und Grundkörper**
Method for producing of a basic body for the support disk of an OE-rotor bearing and basic body
Procédé pour la production d'un corps de base pour disque de support du palier d'un rotor OE et corps de base

(30) Priorität: 10.01.2002 DE 10200743
(43) Veröffentlichungstag der Anmeldung: 16.07.2003
(73) Patentinhaber: Rieter Ingolstadt Spinnereimaschinenbau AG, 85055 Ingolstadt (DE)
(72) Erfinder: Schuller, Edmund, 85055 Ingolstadt (DE); Knabel, Manfred, 85055 Ingolstadt (DE)
(74) Vertreter: Bergmeier, Werner

(56) Entgegenhaltungen:
- EP-A- 1 043 431
- EP-A- 1 146 152
- DE-A- 4 019 028
- US-A- 4 713 932
- US-B1- 6 220 761

## Beschreibung

Die vorliegende Erfindung betrifft ein Verfahren zur Herstellung eines Grundkörpers für eine Stützscheibe für die Lagerung eines Offenend-spinnrotors und einen Grundkörper gemäß dem Oberbegriff der Patentansprüche 1 und 7.

Ein solcher Grundkörper ist aus der DE 36 15 777 A bekannt.

Zur Lagerung von Offenend-Spinnrotoren werden sogenannte indirekte Lagerungen eingesetzt, da die Spinnrotoren mit weit mehr als 100.000 Umdrehungen pro Minute betrieben werden. Die indirekten Lager zur radialen Lagerung des Spinnrotors bestehen aus vier Stützscheiben, die paarweise angeordnet sind und dabei jedes Paar einen Keilspalt bildet, wobei in dem ersten Keilspalt der Bereich des Rotorschaftendes aufgenommen ist, während im anderen Keilspalt der Bereich des Rotorschaftes gelagert ist, der den Rotortopf des Spinnrotors aufnimmt. Die Stützscheiben bilden also auf ihrer Umfangsfläche die Lauffläche, auf der der Spinnrotor mit seinem Rotorschaft abrollt.

Diese Lauffläche besteht aus einem Kunststoff, z.B. Polyurethan, oder Kautschuk. Der Laufbelag einer Stützscheibe wird dazu beispielsweise mittels Spritzgießen auf den Grundkörper aufgebracht. Durch die immer weiter steigenden Drehzahlen der Offenend-Spinnrotoren werden auch die Stützscheiben mit höherer Drehzahl betrieben, was insbesondere dazu führt, daß der Laufbelag stärker belastet wird und sich damit auch die Gefahr erhöht, daß er sich vom Grundkörper der Stützscheibe ablöst. Um dies zu verhindern, sind aus dem Stand der Technik Profilierungen am Außenumfang des Stützscheiben-Grundkörpers bekannt, wobei zusätzlich auch noch teilweise Bohrungen in axialer Richtung oder Nuten öder Kerben eingebracht werden, um den Laufbelag besser mit dem Stützscheiben-Grundkörper zu verbinden.

Diese Ausgestaltung des Umfangsbereiches des Stützscheiben-Grundkörpers erfordert allerdings einen hohen Fertigungsaufwand, da beispielsweise Bohrungen immer in einem zusätzlichen Arbeitsschritt eingebracht werden müssen, während der Grundkörper ansonsten beispielsweise durch Drehen aus einem Vollmaterial hergestellt wird. Bekannt ist es auch Stützscheibeh-Grundkörper durch Fließpressen herzustellen.

Der Nachteil der bekannten Stützscheibengrundkörper ist, daß sie nur mit großem Bearbeitungsaufwand in ausreichender Qualität hergestellt werden können oder keine genügende Festigkeit aufweisen, so daß sich Befestigungsprobleme mit den sie tragenden Wellenergeben.

Aufgabe der vorliegenden Erfindung ist es, einen Grundkörper für eine stützscheibe vorzuschlagen, der kostengünstig und mit wenigen Bearbeitungsschritten herstellbar ist und dabei gleichzeitig eine hohe Festigkeit aufweist, die es erlaubt, ihn sicher auf einer Achse eines Lagers zu befestigen. Diese Aufgabe wird erfindungsgemäß durch einen Grundkörper gemäß der vorliegenden Erfindung gelöst. Dadurch, daß der Grundkörper durch Fließpressen hergestellt ist und nach dem Fließpressen einem Härtevorgang unterzogen worden ist, wird erreicht, daß der Grundkörper kostengünstig ist, sowie daß seine Formgebung mit ausreichender Passgenaulgkeit herstellbar ist und darüber hinaus eine genügende Festigkeit aufweist, die es ertaubt, ihn mittels Achsen zu lagern und während des Betriebs formstabil zu bleiben.

Der Grundkörper besteht aus einer Aluminiumleglerung, die Magnesium und Silizium enthält, da diese besonders gut geeignet ist, durch Fließpressen in die gewünschte Form gebracht zu werden und darüber hinaus wird diese legierung im Anschluß an die Formgebung besonders einfach und mit ausreichender Festigkeit schärkt.

In vorteilhafter Weiterbildung enthält die Aluminiumlegierung Kupfer, wodurch erreicht wird, daß der Grundkörpers mit einem besonders großen Festigkeit hergestellt werden kann. Besonders günstig ist dabei ein Grundkörper, der kalt ausgehärtet ist, da dies zu besonders hoher Festigkeit führt. In weiterer besonders günstiger Weiterbildung der Erfindung ist der Grundkörper warm ausgehärtet, wodurch er eine hohe Festigkeit und darüber hinaus eine geringe Sprödigkeit und somit also besonders gute Gebrauchseigenschaften aufweist.

Dadurch, daß der Grundkörper wenigstens teilweise eine Festigkeit von wenigstens 220 N/mm² hat, wird sicher erreicht, daß er beispielsweise über ein Bohrung an einer Achse zuverlässig gelagert werden kann. Durch die Verwendung eines Grundkörpers mit einer Festigkeit von wenigstens 250 N/mm² ist es möglich, zur Lagerung eine Achse in eine Bohrung des Grundkörpers einzuführen, die vorteilhaft einen relativ geringen Durchmesser besitzt. Besonders günstig ist der Grundkörper mit eine Festigkeit zwischen 250 N/mm² und 350 N/mm² ausgestaltet, weil mit einem derartigen Grundkörper zuverlässig hohe Drehzahlen gefahren werden können, ohne daß Probleme an der Verbindung zwischen Grundkörper und der ihn lagernden Achse auftreten.

Der Grundkörper ist mit der erfindungsgemäßen Festigkeit wenigstens im Bereich seiner Nabe ausgestattet. In diesem Bereich treten die größten Belastungen, insbesondere durch das Lagermittel auf, so daß im Bereich der Nabe die Festigkeit von besonderer Bedeutung ist. In weiterer vorteilhafter Ausgestaltung sind Grundkörper und Nabe einteilig ausgebildet, wodurch die Herstellung besonders einfach und kostengünstig ist.

Der Grundkörper besitzt an seinem Außenumfang eine Profilierung, die wenigstens zum Teil durch Fließpressen hergestellt ist. Dadurch wird erreicht, daß die Profilierung besonders kostengünstig ausgebildet werden kann und gleichzeitig eine Formgebung der Profilierung ermöglicht werden kann, die mit anderen Herstellungsverfahren nur schwierig herzustellen ist. Die Hinterschneidung wird an der Profilierung wenigstens zum Teil durch Fließpressen realisiert. Durch die Ausbildung des Grundkörpers mittels des Fließpressens wird erreicht, daß der Grundkörper, bis auf die eventuell erforderliche Bearbeitung der Bohrung, komplett fertig hergestellt werden kann, was die Herstellungskosten senkt. Durch die symmetrische Ausgestaltung der Profilierung ergeben sich fertigungstechnische Vorteile sowie der besondere Vorteil, daß eine anschließende auf dem Grundkörper aufgebrachte Garnitur gleichmäßig am Grundkörper festgelegt werden kann.

Die Ausgestaltung der Profilierung mit einem radial außen angeordneten glockenkurvenförmigen Profil ergibt vorteilhaft ein leicht durch Fließpressen herzustellendes Profil radial am Außenumfang des Grundkörpers, das gleichzeitig besonders günstig ist für das Festlegen einer Garnitur und darüber hinaus dafür sorgt, daß beim Aufbringen einer Garnitur die Materialstärke der Garnitur bzw. des Belages der Stützscheibe insbesondere bei Ausgestaltung des Belages mit einer Rille immer konstant bleibt.

Besonders günstig ist die Ausgestaltung eines Grundkörpers, der am Außenumfang in axialer Richtung Durchbrechungen besitzt, die durch Fließpressen oder durch Stanzen hergestellt sind. Dadurch kann auf einfache Weise ein besonders vorteilhafter Grundkörper hergestellt werden, an dem besonders einfach und sicher eine Garnitur, das heißt ein Laufbelag, festgelegt werden kann. Insbesondere durch Stanzen sind diese Durchbrechungen besonders einfach und kostengünstig, auch in einem nachfolgenden Bearbeitungsprozess, herstellbar.

In weiterer besonders günstiger Ausgestaltung eines Grundkörpers für eine Stützscheibe gemäß der Erfindung ist dieser mit Markierungen versehen, die mittels Fließpressen oder Stanzen hergestellt sind. Mit Hilfe dieser Markierungen ist es besonders einfach möglich, die Drehzahl der Stützscheibe zu erfassen, wie dies insbesondere bei im Stand der Technik bekannten Anspinnverfahren erforderlich ist. Durch die Markierung, insbesondere wenn diese als Durchbrechung ausgebildet ist, die durch Fließpressen oder Stanzen hergestellt wurde, wird eine einfache Möglichkeit geschaffen, die Drehzahl der Stützscheibe zu messen, ohne daß an dieser weitere Maßnahmen vorgenommen werden müssen.

Der erfindungsgemäße Grundkörper ist kostengünstig und wiederholgenau herstellbar dass durch mehrere, berspielsweise einander zeitlich nachgeordnete, Bearbeitungsstufen, bestehend aus Fließpressen, hergestellt wird.

Besonders günstig eignen sich dazu zwei oder drei zeitlich einander nachgeordnete Bearbeitungsstufen, weil dadurch sichere Maßhaltigkeit und gleichzeitig feste und kostengünstige Grundkörper erzeugbar sind. Vorteilhaft kann der Grundkörper zusätzlich durch spanende Bearbeitung nachgearbeitet werden, insbesondere im Bereich der Bohrung, so daß nach dem Fließpressen die Bohrung zur Aufnahme einer Achse, insbesondere, mit sehr engen Toleranzen herstellbar ist. Dadurch daß der Grundkörper gemäß der Erfindung zwischen 55 mm und 80 mm im Durchmesser besitzt, vorzugsweise zwischen 60 mm und 75 mm, wird erreicht, daß die Nabe am Grundkörper in ausreichender Größe hergestellt werden kann und insbesondere auch, daß beim Fließpressen eine genügende Verformung stattfindet, so daß ein Verzug weitgehend verhindert wird.

In einer weiteren besonders günstigen Auslegung des Grundkörpers besitzt dieser einen Außendurchmesser, der im Verhältnis zum Durchmesser der Bohrung der Nabe zwischen 1,6 und 2,5 liegt, besonders günstig zwischen 1,8 und 2,3. Dadurch wird vorteilhaft sichergestellt, daß die Nabe in der Lage ist ausreichend Kraft beim Aufpressen auf eine Welle auszuüben, die ein sicheres Festlegen einer Stützscheibe mit ihrem Grundkörper an einer Achse gewährleistet.

Die vorteilhafte Ausgestaltung der Markierung als Durchbrechung ermöglicht zusätzliche Bauteilung zu einer Markierung der Stützscheibe einzusparen und dadurch diese kostengünstig auszubilden. Vorteilhaft wird beim Einsatz mehrerer Durchbrechungen Sorge getragen, daß diese vorzugsweise über 180 ° auf der Stützscheibe bzw. um deren Achse verteilt angeordnet sind.

Im folgenden wird die Erfindung anhand zeichnerischer Darstellungen beschrieben. Es zeigen
- **Figur 1**: eine perspektivische Darstellung eines erfindungsgemäßen Grundkörpers 1,
- **Figur 2**: eine Seitenansicht des Grundkörpers 1 von Figur 1,
- **Figur 3**: den Schnitt B-B von Figur 2,
- **Figur 4**: einen Schnitt durch eine Vorstufe von Figur 3,
- **Figur 5**: einen Schnitt durch einen Rohling,
- **Figur 6**: eine Seitenansicht eines Grundkörpers mit axialen Aussparungen am Außenumfang,
- **Figur 7**: eine Seitenansicht eines Grundkörpers mit vier Markierungen.

Figur 1 zeigt eine perspektivische Darstellung eines erfindungsgemäßen Grundkörpers 1 für eine Stützscheibe zur Lagerung eines Offenend-Spinnrotors. Der Grundkörper 1 besitzt eine Nabe 2, mit einer Bohrung 21, in die mit Hilfe eines Preßsitzes der Grundkörper 1 einer Stützscheibe im Betriebsfall auf einer Achse befestigt ist, die ihrerseits in Lagern, beispielsweise Wälzlagern, gelagert ist. Am Außenumfang des Grundkörpers besitzt dieser einer Profilierung 3 mit deren Hilfe auf dem Grundkörper 1 ein Garniturbelag (Laufbelag) befestigt ist. Die Profilierung dient dabei dazu, daß der beispielsweise mittels Spritzgießen aufgebrachte Garniturbelag in Hinterschneidungen 31 der Profilierung eingreifen kann, wodurch er, insbesondere in radialer Richtung, besonders sicher auf dem Grundkörper 1 befestigt ist. Der Grundkörper 1 besitzt einen Außendurchmesser G, die Nabe 2 einen äußeren Durchmesser N sowie die Bohrung 21 den Durchmesser B.

Figur 2 zeigt eine Seitenansicht des Grundkörpers 1 von Figur 1. Um die Bohrung 21 ist die Nabe 2 angeordnet, wobei der Grundkörper 1 übergeht in die Profilierung 3, die am Außenumfang 11 des Grundkörpers 1 ausgebildet ist.

Figur 3 zeigt den Schnitt B-B von Figur 2 des erfindungsgemäßen Grundkörpers 1. Wie aus Figur 3 zu erkennen ist, besitzt die Nabe 2 um die linke Seite der Bohrung 21 einen kleineren Außendurchmesser als um die rechte Seite der Bohrung 21. Am Außenumfang 11 des Grundkörpers 1 ist die Profilierung 3 ausgebildet, die symmetrisch ausgestaltet ist. Sie besitzt also auf ihrer linken und ihrer rechten Seite je eine Hinterschneidung 31, in radialer Richtung betrachtet, sowie ein am Außenumfang angeordnetes glockenkurvenförmiges Profil 32. Der Grundkörper 1 von Figur 3 ist durch zwei zeitlich einander nachgeordnete Bearbeitungsstufen hergestellt worden. Dabei wurde zunächst der Rohling 4 von Figur 5 durch Fließpressen mit Hilfe eines Fließpreßwerkzeuges in die Form von Figur 4 umgeformt. Im Anschluß daran wurde die Vorstufe 41 des Grundkörpers 1 durch einen nochmaligen Fließprozess, bei dem die radiale Profilierung angeformt wurde, umgeformt. Insbesondere wurde dabei das glockenkurvenförmige Profil 32 am Außenumfang 11 angeformt.

Figur 6 zeigt einen erfindungsgemäße ausgestalteten Grundkörper 1 in der Seitenansicht, wobei die Profilierung 3, die in etwa ausgestaltet ist wie die von Figur 4. Zusätzlich sind in axialer Richtung verlaufende Durchbrechungen 5 ausgebildet, die ausgestanzt wurden. Die Durchbrechungen 5 können dabei verschieden ausgestaltet sein, wobei verschiedene Ausgestaltungen normalerweise nicht an einem Grundkörper 1 ausgeführt sind. Es ist bei Figur 6 ausnahmsweise der Fall, um verschiedene Durchbrechungen 5 darstellen zu können. Diese sind beispielsweise als am Außenumfang der Profilierung 3 offenen dreieckförmige Durchbrechungen 51 ausgebildet, oder in Form von wesentlichen kreisrunden ebenfalls am Außenumfang 11 offenen Durchbrechungen 52. Die Durchbrechungen 5, 51, 52 können auch durch Fließpressen hergestellt werden, zum Beispiel während der Ausformung der radialen Profilierung 3 am Außenumfang.

Figur 7 zeigt einen erfindungsgemäß ausgestalteten Grundkörper 1, der mit Markierungen 6 versehen ist, die als Durchbrechungen 61 im Grundkörper (1) ausgebildet sind. Gleichmäßig über den Grundkörper 1 sind dabei vier Durchbrechungen 61, jeweils um 90° versetzt, angeordnet. Die Markierungen 6 sind dabei am Grundkörper 1 in radialer Richtung betrachtet zwischen der Nabe 2 und der Hinterschneidung 31 angeordnet.

Der in Figur 1, 6 und 7 gezeigte Grundkörper 1 ist erfindungsgemäß nach dem Fließpressen zusätzlich noch einem Härteprozeß unterzogen worden. Als Verfahren zum Härten wurde vorteilhaft das Warmaushärten angewandt. Dabei ist der Grundkörper nach dem Fließpressen in einem Ofen auf eine Temperatur nahe dem Schmelzpunkt erwärmt worden, ca. 515°C ±10°C anschließend im Wasserbad abgeschreckt worden und danach im Warmluftofen bei ca. 170°C für mehrere Stunden (zwischen 8 Stunden und 12 Stunden) gelagert worden. Dadurch erhielt der Grundkörper eine Härte von ca. 250 N/mm² bis 350 N/mm².

Der Werkstoff des Rohlings und damit auch des fertigen Grundkörpers 1 besteht erfindungsgemäß aus einer Aluminiumlegierung AlMgSi, vorzugsweise AlMgSi 1. Dieser läßt sich vorteilhaft sowohl leicht Fließpressen als auch Härten. Andere Werkstoffe, insbesondere andere Aluminiumlegierungen sind für einen erfindungsgemäßen Grundkörper ebenso einsetzbar, wenn sie die Anforderungen gemäß der Erfindung erfüllen.

## Patentansprüche

1. Verfahren zur Herstellung eines Grundkörpers (1) für eine Stützscheibe zur Lagerung eines Offenend-Spinnrotors, wobei der Grundkörper (1) aus einer Aluminiumlegierung, die Magnesium .und Silizium enthält, durch Fließpressen hergestellt wird, der Grundkörper (1) an seinem Außenumfang (11) mit einer Profilierung (3) versehen wird und eine Nabe (2) mit einer Bohrung (21) zur Aufnahme einer Achse und einen Außenumfang zur Aufnahme eines Laufbelages besitzt, **dadurch gekennzeichnet, daß** der Grundkörper (1) und die Profilierung (3) durch mehrere, zeitlich einander nachgeordnete Bearbeitungsstufen bestehend aus Fließpressen hergestellt wird, wobei die Profilierung mit einer Hinterschneidung versehen wird und der Grundkörper (1) nach dem Fließpressen einem Härtevorgang unterzogen wird, so daß er wenigstens im Bereich seiner Nabe (2) eine Festigkeit Rₘ von wenigstens 220 N/mm² hat.

2. Verfahren nach Anspruch 1, **dadurch gekennzeichnet, daß** der Grundkörper (1) kalt ausgehärtet wird.

3. Verfahren nach Anspruch 1, **dadurch gekennzeichnet, daß** Grundkörper (1) warm ausgehärtet wird.

4. Verfahren nach einem oder mehreren der Ansprüche 1 bis 3, **dadurch gekennzeichnet, daß** am Außenumfang (11) in axialer Richtung Durchbrechungen (5, 51, 52) vorgesehen sind, die durch Fließpressen und/oder durch Stanzen hergestellt werden.

5. Verfahren nach einem oder mehreren der Ansprüche 1 bis 4, **dadurch gekennzeichnet, daß** am Grundkörper (1) eine Markierung (6) angebracht ist, die durch Fließpressen und/oder Stanzen hergestellt wird.

6. Verfahren nach einem oder mehreren der Ansprüche 1 bis 5, **dadurch gekennzeichnet, daß** die Bohrung (21) nach dem. Fließpressen durch spanende Bearbeitung bearbeitet wird.

7. Grundkörper für eine Stützscheibe zur Lagerung eines Offenend-Spinnrotors, wobei der durch Fließpressen hergestellte Grundkörper (1) aus einer Aluminiumlegierung besteht, die Magnesium und Silizium enthält, eine Nabe (2) mit einer Bohrung (21) zur Aufnahme einer Achse und einen Außenumfang zur Aufnahme eines Laufbelages besitzt, und daß der Grundkörper (1) an seinem Außenumfang (11) mit einer Profilierung (3) versehen ist, **dadurch gekennzeichnet, daß** die Profilierung (3) eine Hinterschneidung aufweist und wenigstens zum Teil durch Fließpressen hergestellt ist, und der Grundkörper (1) nach dem Fließpressen einem Härtevorgang unterzogen ist und wenigstens im Bereich seiner Nabe (2) eine Festigkeit Rₘ von wenigstens 220 N/mm² hat.

8. Grundkörper nach Anspruch 7, **dadurch gekennzeichnet, daß** der Grundkörper (1) aus einer Aluminiumlegierung besteht, die Kupfer enthält

9. Grundkörper nach Anspruch 7 oder 8, **dadurch gekennzeichnet, daß** der Grundkörper (1) eine Festigkeit Rₘ von wenigstens 250 N/mm² hat.

10. Grundkörper nach einem der Ansprüche 7 bis 9, **dadurch gekennzeichnet, daß** der Grundkörper (1) eine Festigkeit zwischen 250 N/mm² und 350 N/mm² hat.

11. Grundkörper nach einem oder mehreren der Ansprüche 7 bis 10, **dadurch gekennzeichnet, daß** Grundkörper (1) und Nabe (2) einteilig ausgebildet sind.

12. Grundkörper nach einem oder mehreren der Ansprüche 7 bis 11, **dadurch gekennzeichnet, daß** die Profilierung (3) in radialer Richtung betrachtet eine Hinterschneidung (31) besitzt.

13. Grundkörper nach einem oder mehreren der Ansprüdhe 7 bis 12, **dadurch gekennzeichnet, daß** die Profilierung (3) symmetrisch ausgebildet ist.

14. Grundkörper nach einem oder mehreren der Ansprüche 7 bis 13, **dadurch gekennzeichnet, daß** die Profilierung (3) radial außen ein glockenkurvenförmiges Profil (32) besitzt.

15. Grundkörper nach einem oder mehreren der Ansprüche 7 bis 14, **dadurch gekennzeichnet, daß** am Außenumfang (11) in axialer Richtung Durchbrechungen (5,51,52) vorgesehen sind, die durch Fließpressen und/oder durch Stanzen hergestellt sind.

16. Grundkörper nach einem oder mehreren der Ansprüche 7 bis 15, **dadurch gekennzeichnet, daß** am Grundkörper (1) eine Markierung (6) angebracht ist, die durch Fließpressen und / oder Stanzen hergestellt ist.

17. Grundkörpers nach einem oder mehreren der Ansprüche 7 bis 16, **dadurch gekennzeichnet, daß** der Grundkörper (1) einen Außendurchmesser (G) zwischen 55 mm und 80 mm, vorzugsweise zwischen 60 mm und 75 mm besitzt.

18. Grundkörper nach einem oder mehreren der Ansprüche 7 bis 17, **dadurch gekennzeichnet, daß** das Verhältnis des größten äußeren Durchmessers (N) der Nabe (2) zu dem Durchmesser (B) der Bohrung (21) der Nabe (2) zwischen 1,6 und 2,5 vorzugsweise zwischen 1,8 und 2,3 beträgt.

19. Grundkörper nach einem oder mehreren der Ansprüche 16 bis 18, **dadurch gekennzeichnet, daß** die Markierung (6) als Durchbrechung ausgebildet ist.

20. Grundkörper nach einem oder mehreren der Ansprüche 16 bis 19, **dadurch gekennzeichnet, daß** der Grundkörper (1) mehrere Markierungen (6) besitzt, die vorzugsweise 180° zueinander versetzt angeordnet sind.

21. Grundkörper nach Anspruch 19 oder 20, **dadurch gekennzeichnet, daß** die Durchbrechung in radialer Richtung betrachtet zwischen der Nabe (2) und der Hinterschneidung (31) angeordnet ist.

## Claims

1. Procedure for manufacturing a basic body (1) for a support plate intended for mounting an open-end spinning rotor, where the basic body (1) is made from an aluminium alloy, containing magnesium and silicon, in an extrusion process, the basic body (1) features a contoured section (3) on its outer circumference (11) and has a hub (2) with a hole (21) for accepting a shaft and an outer circumference for accepting a lining, **characterised** such that the basic body (1) and the contoured section (3) are made in several successive machining sequences, consisting of extrusion moulding processes where the contour section is provided with a relief undercut and, following extrusion, the basic body (1) undergoes a hardening process so that it has a minimum strength Rₘ of 220 N/mm² at least in the area of its hub (2).

2. Procedure in accordance with Patent Claim 1, **characterised** such that the basic body (1) is cold-hardened.

3. Procedure in accordance with Patent Claim 1, **characterised** such that the basic body (1) is hot-hardened.

4. Procedure in accordance with one or several of the Patent Claims 1 to 3, **characterised** such that the outer circumference (11) features openings (5, 51, 52) in axial direction that are manufactured through the extrusion process and/or by punching.

5. Procedure in accordance with one or several of the Patent Claims 1 to 4, **characterised** such that a mark (6) that is produced as part of the extrusion process and/or punching, is provided on the basic body (1).

6. Procedure in accordance with one or several of the Patent Claims 1 to 5, **characterised** such that the hole (21) is machined in a chip-removal process following extrusion.

7. Basic body for a support plate intended for mounting an open-end spinning rotor, where the basic body (1) produced by extrusion moulding is made from an aluminium alloy that contains magnesium and silicon, has a hub (2) with a hole (21) for accepting a shaft and an outer circumference for accepting a liner, and the basic body (1) features a contour section (3) on its outer circumference (11), **characterised** such that the contour section (3) exhibits a relief undercut and is produced, at least in part, by extrusion and, following the extrusion process, the basic body (1) undergoes a hardening process and has a minimum strength Rₘ of 220 N/mm² at least in the area of its hub (2).

8. Basic body in accordance with Patent Claim 7, **characterised** such that the basic body (1) is made from an aluminium alloy that contains copper.

9. Basic body in accordance with Patent Claim 7 or 8, **characterised** such that the basic body (1) has a strength Rₘ of at least 250 N/mm².

10. Basic body in accordance with one of the Patent Claims 7 to 9, **characterised** such that the basic body (1) has a strength between 250 N/mm² and 350 N/mm²

11. Basic body in accordance with one or several of the Patent Claims 7 to 10, **characterised** such that basic body (1) and hub (2) are designed as one part.

12. Basic body in accordance with one or several of the Patent Claims 7 to 11, **characterised** such that the contour section (3) has a relief undercut (31) in radial direction.

13. Basic body in accordance with one or several of the Patent Claims 7 to 12, **characterised** such that the contour section is of symmetrical design.

14. Basic body in accordance with one or several of the Patent Claims 7 to 13, **characterised** such that the contour section (3) has a bell-shaped outer radial profile (32).

15. Basic body in accordance with one or several of the Patent Claims 7 to 14, **characterised** such that openings (5, 51, 52), which are produced as part of the extrusion process and/or by punching, are provided in axial direction on the outer circumference (11).

16. Basic body in accordance with one or several of the Patent Claims 7 to 15, **characterised** such that a mark (6) that is produced as part of the extrusion process and/or punching, is provided on the basic body (1).

17. Basic body in accordance with one or several of the Patent Claims 7 to 16, **characterised** such that the basic body (1) has an outside diameter (G) between 55 mm and 80 mm, preferably between 60 mm and 75 mm.

18. Basic body in accordance with one or several of the Patent Claims 7 to 17, **characterised** such that the ratio of the large outside diameter (N) of the hub (2) to the diameter (B) of the hole (21) in the hub (2) is between 1.6 and 2.5, preferably between 1.8 and 2.3

19. Basic body in accordance with one or several of the Patent Claims 16 to 18, **characterised** such that the mark (6) is designed as an opening.

20. Basic body in accordance with one or several of the Patent Claims 16 to 19, **characterised** such that the basic body (1) has several marks (6) which are preferably arranged offset by 180° with respect to each other.

21. Basic body in accordance with Patent Claim 19 or 20, **characterised** such that the opening when viewed in radial direction is arranged between the hub (2) and the relief undercut (31).

## Revendications

1. Procédé pour la réalisation d'un corps de base (1) pour un meule d'appui destiné à loger un rotor de filature d'un métier à filer à bout libéré, sachant que le corps de base (1) est réalisé par filage à partir d'un alliage d'aluminium contenant du magnésium et du silicium, que le corps de base (1) est doté d'un profilage à sa circonférence extérieure (11) qu'il comporte un moyeu (2) avec un alésage (21) destiné à accueillir un axe et une circonférence extérieure destinée à accueillir une garniture de roulement, **caractérisé en ce que** le corps de base (1) et le profilage (3) sont réalisés en plusieurs étapes de filage agencées dans le temps l'une après l'autre, sachant que le profilage est doté d'une contre-dépouille et que le corps de base (1) est soumis à une procédure de trempe après le filage de manière à présenter une rigidité Rₘ minimale de 220 N/mm² au moins dans la zone de son moyeu (2).

2. Procédé selon la revendication de brevet 1, **caractérisé en ce que** le corps de base (1) est durci à froid.

3. Procédé selon la revendication de brevet 1, **caractérisé en ce que** le corps de base (1) est durci à chaud.

4. Procédé selon l'une quelconque ou plusieurs des revendications de brevet 1 à 3, **caractérisé en ce que** des perçages (5, 51, 52) sont prévus à la circonférence extérieure (11), dans le sens axial, lesquels sont réalisés par filage et/ou poinçonnage.

5. Procédé selon l'une quelconque ou plusieurs des revendications de brevet 1 à 4, **caractérisé en ce qu'**une marque (6) est apposée au corps de base (1), laquelle est réalisée par filage et/ou poinçonnage.

6. Procédé selon l'une quelconque ou plusieurs des revendications de brevet 1 à 5, **caractérisé en ce que** le perçage (21) est usiné par enlèvement de matière après le filage.

7. Corps de base pour un meule d'appui destiné à loger un rotor de filature d'un métier à filer à bout libéré, sachant que le corps (1) de base réalisé par filage se compose d'un alliage d'aluminium, lequel contient du magnésium et du silicium, d'un moyeu (2) avec un perçage (21) destiné à accueillir un axe et d'une circonférence extérieure destinée à accueillir une garniture de roulement, et que le corps de base (1) est doté d'un profilage à sa circonférence extérieure (11), **caractérisé en ce que** le profilage (3) comporte une contre-dépouille et qu'il est réalisé au moins partiellement par filage, et que le corps de base (1), après le filage, est soumis à une procédure de trempe et qu'il présente une rigidité Rₘ minimale de 220 N/mm² au moins dans la zone de son moyeu (2).

8. Corps de base selon la revendication de brevet 7, **caractérisé en ce que** le corps de base (1) est réalisé en un alliage d'aluminium contenant du cuivre.

9. Corps de base selon la revendication de brevet 7 ou 8, **caractérisé en ce que** le corps de base (1) présente une rigidité Rₘ de 250 N/mm² au moins.

10. Corps de base selon l'une quelconque des revendications de brevet 7 à 9, **caractérisé en ce que** le corps de base (1) présente une rigidité comprise entre 250 N/mm² et 350 N/mm².

11. Corps de base selon l'une quelconque des revendications de brevet 7 à 10, **caractérisé en ce que** le corps de base (1) et le moyeu (2) se présentent sous une forme monocorps.

12. Corps de base selon l'une quelconque ou plusieurs des revendications de brevet 7 à 11, **caractérisé en ce que** le profilage (3), vu dans le sens axial, comporte une contre-dépouille (31).

13. Corps de base selon l'une quelconque ou plusieurs des revendications de brevet 7 à 12, **caractérisé en ce que** le profilage (3) se présente sous une forme symétrique.

14. Corps de base selon l'une quelconque ou plusieurs des revendications de brevet 7 à 13, **caractérisé en ce que** le profilage (3) comporte dans le sens radial extérieur un profil (32) en forme de courbe de cloche.

15. Corps de base selon l'une quelconque ou plusieurs des revendications de brevet 7 à 14, **caractérisé en ce que** des perçages (5, 51, 52) sont prévus à la circonférence extérieure (11), dans le sens axial, lesquels sont réalisés par filage et/ou poinçonnage.

16. Corps de base selon l'une quelconque ou plusieurs des revendications de brevet 7 à 15, **caractérisé en ce qu'**une marque (6) est apposée au corps de base (1), laquelle est réalisée par filage et/ou poinçonnage.

17. Corps de base selon l'une quelconque ou plusieurs des revendications de brevet 7 à 16, **caractérisé en ce que** le corps de base (1) comporte un diamètre extérieur (G) compris entre 55 mm et 80 mm, de préférence entre 60 mm et 75 mm.

18. Corps de base selon l'une quelconque ou plusieurs des revendications de brevet 7 à 17, **caractérisé en ce que** le rapport du plus grand diamètre extérieur (N) du moyeu (2) au diamètre (B) du perçage (21) du moyeu (2) est compris entre 1,6 et 2,5, de préférence entre 1,8 et 2,3.

19. Corps de base selon l'une quelconque ou plusieurs des revendications de brevet 16 à 18, **caractérisé en ce que** la marque (6) se présente sous la forme d'un perçage.

20. Corps de base selon l'une quelconque ou plusieurs des revendications de brevet 16 à 19, **caractérisé en ce que** le corps de base (1) comporte plusieurs marques (6), lesquels sont disposées de préférence en décalage de 180° l'une par rapport à l'autre.

21. Corps de base selon l'une quelconque des revendications de brevet 19 ou 20, **caractérisé en ce que** le perçage, vu dans le sens radial, est disposé entre le moyeu (2) et la contre-dépouille (31).
